# EUROPÄISCHE PATENTSCHRIFT

(11) **EP 4 577 078 B1**
(45) Veröffentlichungstag und Bekanntmachung des Hinweises auf die Patenterteilung: **15.10.2025**
(21) Anmeldenummer: 23817303.3
(22) Anmeldetag: 14.11.2023
(51) Int. Cl.: A45B 17/00, A45B 19/00, A45B 23/00, A45B 25/02, A45B 11/00, A45B 25/18

(54) **SCHIRM, INSBESONDERE FLACHSCHIRM, SOWIE SYSTEM AUFWEISEND DEN SCHIRM**
UMBRELLA, IN PARTICULAR A FLAT UMBRELLA, AND SYSTEM COMPRISING THE UMBRELLA
PARAPLUIE, EN PARTICULIER PARAPLUIE PLAT, ET SYSTÈME COMPRENANT LE PARAPLUIE

(43) Veröffentlichungstag der Anmeldung: 02.07.2025
(73) Patentinhaber: Ziller, Florian, 4020 Linz (AT)
(72) Erfinder: Ziller, Florian, 4020 Linz (AT)
(74) Vertreter: Schardmüller Gall-Schuhmann Patentanwälte OG
(86) Internationale Anmeldenummer: PCT/EP2023/081791
(87) Internationale Veröffentlichungsnummer: WO 2025/103579

(56) Entgegenhaltungen:
- EP-A2- 2 815 673
- DE-C- 47 479
- JP-U- S5 977 414
- US-A1- 2017 044 792

## Beschreibung

Die vorliegende Erfindung betrifft einen Schirm, aufweisend einen Schirmbezug zum Schutz vor Witterungseinflüssen, ein Tragelement mit einer Zentralführung und einem an der Zentralführung verschiebbar gelagerten Schieber, welcher von einer ersten Position in eine zweite Position verlagert werden kann und dabei der Schirm von einem geschlossenen Zustand in einen geöffneten Zustand überführt wird, eine mit dem Tragelement gelenkig verbundene schwenkbare erste Speiche und eine mit der ersten Speiche und dem Schieber verbundene erste Stange.

### Stand der Technik

Aus dem Stand der Technik sind sowohl Rundschirme als auch Flachschirme bekannt. Bei Rundschirmen sind die Speichen des Schirms radial um eine Tragelement herum angeordnet und stehen im aufgespannten Zustand des Schirms radial von diesem ab. Der Schirmbezug hat dabei meist eine runde oder eckige Form und ist ebenfalls radial um das zentrale Tragelement angeordnet. Im zusammengeklappten Zustand umschließt der Schirmbezug das Tragelement und liegt an diesem an. Regenschirme und Sonnenschirme sind regelmäßig als Rundschirme ausgebildet, wobei diese sowohl in tragbaren als auch in stationären Varianten verfügbar sind. Stationären Rundschirme können dabei als Zentralmast- oder Seitenmast-Schirme ausgebildet sein, wobei bei einem Zentralmast-Schirm das Tragelement durch den Zentralmast selbst ausgebildet ist und bei einem Seitenmast-Schirm das Tragelement am Seitenmast befestigt ist und von diesem getragen wird.

Als Flachschirm werden im Rahmen der vorliegenden Erfindung hingegen Schirme verstanden, bei denen die Speichen nicht radial um ein zentrales Tragelement angeordnet sind, sondern im aufgespannten Zustand eine Schirmfläche auf einer Längsseite des Tragelements ausbilden.

So sind aus dem Stand der Technik (GB 159,743 A) Flachschirme bekannt, welche eine Vielzahl von Speichen aufweisen, die gelenkig mit dem zentralen Tragelement des Schirms verbunden sind. Über Stangen sind die Speichen zudem mit einem Schieber verbunden, welcher am Tragelement verschiebbar gelagert ist. Bei Bewegung des Schiebers am Tragelement werden die Stangen verlagert und der Winkel zwischen den Speichen und dem Tragelement vergrößert, wodurch der Schirm geöffnet wird.

Aus dem Stand der Technik (DE 47479 C) sind ebenfalls Flachschirme bekannt, bei denen mehrere mit dem zentralen Tragelement gelenkig verbundene Speichen vorgesehen sind. Die Speichen sind dabei scherenartig hintereinander angeordnet und untereinander über Gelenke verbunden, so dass bei Veränderung des Winkels einer Speiche, alle Speichen aus einer am Tragelement anliegenden (geschlossenen) Position in eine vom Tragelement abstehende (geöffnete) Position verlagert werden können. Die Speichen spannen dann im geöffneten Zustand gemeinsam den Schirmbezug auf. Das Tragelement kann dabei zudem einen gekrümmten Verlauf aufweisen, wodurch sich eine blattförmige Form des aufgespannten Schirms ergibt.

Die aus dem Stand der Technik bekannten Flachschirme leiden allerdings allesamt unter dem Nachteil, dass diese, insbesondere bei größeren Schirmflächen, eine geringe Stabilität gegenüber einwirkenden Kräften (insbesondere Winddruck) aufweisen. Zudem sind derartige Schirme meist konstruktiv aufwändig und bedürfen einer Vielzahl an Speichen, um im aufgespannten Zustand die nötige Spannung im Schirmbezug zu erreichen.

### Offenbarung der Erfindung

Die vorliegende Erfindung hat sich daher die Aufgabe gestellt, einen Schirm der eingangs erwähnten Art dahingehend zu verbessern, dass dieser konstruktiv einfach und kostengünstig hergestellt werden kann und eine hohe Stabilität und Widerstandsfähigkeit aufweist. Ein solcher Schirm kann somit mit einem hohen wirtschaftlichen Potential verbunden sein.

Die Erfindung löst die gestellte Aufgabe durch einen Schirm gemäß dem Gegenstand des unabhängigen Patentanspruchs 1. Bevorzugte Ausgestaltungen des Schirms ergeben sich aus den abhängigen Patentansprüchen und den in weiterer Folge dargestellten Ausführungsvarianten.

Im Allgemeinen wird festgehalten, dass es sich bei dem Schirm im Sinne der vorliegenden Erfindung um einen Flachschirm handelt, bei dem die Speichen und der Schirmbezug nicht radial um das zentrale Tragelement herum angeordnet sind, sondern auf einer Längsseite des Tragelements eine Schirmfläche aufspannen.

Gemäß einem ersten Aspekt der Erfindung weist der Schirm einen Schirmbezug auf. Der Schirmbezug kann dabei jede Art von Bezug sein, welcher zum Schutz vor Witterungseinflüssen geeignet ist.

Insbesondere wird unter Bezug im Sinne der vorliegenden Erfindung jedes biegeschlaffe oder forminstabile Element bezeichnet, welches in einem geöffneten Zustand die Schirmfläche des Schirms ausbildet.

Die Schirmfläche ist dabei jene Fläche, welche den Witterungseinflüssen ausgesetzt ist und eine Barriere bildet, um Personen oder Gegenstände unter bzw. hinter der Schirmfläche vor den Witterungseinflüssen zu schützen. Solche Witterungseinflüsse bzw. Umwelteinflüsse können etwa Sonnenlicht, Regen, Wind und andere atmosphärische Bedingungen sein. Der Schirm kann dabei wahlweise als Sonnenschirm, Regenschirm, Windschirm, als Werbeschirm oder dergleichen verwendet werden.

Gemäß einem weiteren Aspekt der Erfindung weist der Schirm ein Tragelement mit einer Zentralführung und einem an der Zentralführung verschiebbar gelagerten Schieber, welcher von einer ersten Position in eine zweite Position verlagert werden kann und dabei der Schirm von einem geschlossenen Zustand in einen geöffneten Zustand überführt wird. Dies bedeutet, falls der Schieber in der ersten Position steht, so befindet sich der Schirm in seinem geschlossenen Zustand und falls der Schieber in der zweiten Position steht, so befindet sich der Schirm in seinem geöffneten Zustand. Wird der Schieber also von der ersten Position in die zweite Position verlagert, so wird der Schirm geöffnet; wird der Schieber von der zweiten Position zurück in die erste Position verlagert, so wird der Schirm geschlossen. Das Tragelement dient dabei als strukturelles Rückgrat des Schirms und bietet eine wesentliche Strukturelle Unterstützung für sämtliche Komponenten des Schirms. Insbesondere werden die über den Schirmbezug eingetragenen Kräfte über das Tragelement abgefangen und abgetragen oder abgeleitet.

Gemäß einem weiteren Aspekt der Erfindung weist der Schirm eine mit dem Tragelement gelenkig verbundene schwenkbare erste Speiche und eine mit der ersten Speiche und dem Schieber verbundene erste Stange auf. Indem die erste Stange sowohl mit dem Schieber und mit der ersten Speiche verbunden ist, kann durch Verlagerung des Schiebers entlang der Zentralführung am Tragelement der Winkel zwischen Tragelement und erster Speiche verändert werden. Es kann somit durch Veränderung der Position des Schiebers ein Druck auf die erste Speiche ausgeübt werden, welcher zur flächigen Aufspannung des Schirmbezugs genutzt werden kann.

Erfindungsgemäß weist der Schirmbezug zumindest eine erste Randführung auf, in welcher die erste Speiche entlang ihrer Längsrichtung verschiebbar geführt ist. Die erste Speiche kann sich somit im Wesentlichen frei in der ersten Randführung bewegen, so dass diese beim Öffnen bzw. Schließen des Schirms ihre Position in der ersten Randführung verändern kann. Die Führung der ersten Speiche erfolgt dabei gleitend bzw. rutschend innerhalb der Randführung; die erste Speiche kann also innerhalb der Randführung auf und ab rutschen.

Durch das Führen der ersten Speiche in einer Randführung des Schirmbezugs kann zudem die durch die Speiche maximal ausgeübte Spannung auf den Schirmbezug erhöht werden, da die Speiche den Druck über einen ausgedehnten Randbereich des Schirmbezugs gleichmäßig ausüben kann. Aus dem Stand der Technik bekannte Flachschirme weisen meist rippenartige Speichen auf, welche sich vom Tragelement zu einem Randbereich des Schirmbezugs erstrecken und auf diesen dort meist punktuell Druck ausüben (bspw. indem die Speiche in eine randseitige Tasche des Schirmbezugs eingreift - in welcher die Speiche nicht frei verschiebbar gelagert ist - oder indem die Speiche an einem randseitigen Ende des Schirmbezugs fix angebunden ist). Somit kann bereits durch eine einzige Speiche ein hoher Druck über die gesamte Länge der Randführung des Schirmbezugs ausgeübt werden.

Zusammenfassend kann insbesondere durch die verschiebbare Führung der ersten Speiche in einer ersten Randführung des Schirmbezugs ein mechanisch und konstruktiv besonders einfacher Schirm geschaffen werden, welche eine möglichst große Schirmfläche zum Schutz vor Witterung bei hoher Stabilität bieten kann. Zudem kann der Material- und Kosteneinsatz bei der Herstellung des Schirms möglichst geringgehalten werden.

Durch die gelenkig verbundene und schwenkbare erste Speiche, welche insbesondere ein unteres freies - mit dem Tragelement nicht direkt verbundenes - Ende aufweist, kann die Länge der ersten Speiche auf die Länge des Tragelements limitiert werden, ohne die verfügbare Schirmfläche signifikant einzuschränken. Dies insbesondere im Gegensatz zu Schirmen, bei denen beide Enden der ersten Speiche mit dem Tragelement direkt verbunden sind. Hierbei muss die Länge der ersten Speiche nämlich einem Vielfachen der projizierten Länge der (gebogenen) Speiche auf das Tragelement entsprechen, um eine entsprechende Krümmung und somit Ausdehnung der Schirmfläche zu erreichen. Ein Schirm mit besonders kompakter Bauweise kann somit geschaffen werden.

Im Folgenden werden weitere Ausführungsvarianten der Erfindung dargestellt. Die dargestellten Ausführungsvarianten, bzw. einzelne Teilaspekte der Ausführungsvarianten, sind, falls nicht anders angegeben, beliebig miteinander kombinierbar.

Gemäß einer Ausführungsvariante der Erfindung ist die erste Speiche zumindest bereichsweise mit dem Schirmbezug verbunden, so dass durch Veränderung des Winkels zwischen erster Speiche und dem Tragelement ein Aufspannen des Schirmbezugs erreicht wird. Die Verbindung zwischen erster Speiche und Schirmbezug kann dabei durch die Führung der ersten Speiche in der ersten Randführung des Schirmbezugs erfolgen.

Gemäß einer Ausführungsvariante der Erfindung bildet die Randführung zumindest abschnittsweise den Rand des Schirmbezugs aus und/oder folgt die Randführung zumindest abschnittsweise dem Rand des Schirmbezugs. Durch die Führung der ersten Speiche in einer ersten Randführung des Schirmbezugs, welche zumindest teilweise den Rand des Schirmbezugs ausbildet oder diesem folgt, kann zuverlässig eine hohe Spannung durch die Speiche direkt auf den Rand des Schirmbezugs ausgeübt werden.

Gemäß einer Ausführungsvariante der Erfindung kann die erste Speiche an ihrem unteren Ende einen freien Bereich aufweisen, welcher im geschlossenen Zustand des Schirms aus dem unteren Ende der ersten Randführung herausragt. Durch den freien Bereich der Speiche kann ein kompaktes Zusammenklappen des Schirms ermöglicht werden, wodurch der Schirmbezug im zusammengeklappten Zustand schlaff und eng am Tragelement anliegend gehalten werden kann. Der Schirmbezug kann sich somit beim Zusammenklappen entlang der ersten Speiche zusammenraffen und so im Bereich der Randführung in seiner Länge verkürzen, um den freien Bereich am unteren Ende der ersten Speiche freizugeben und die Spannung im Schirmbezug abzubauen. Dies ermöglicht eine exakte Vorgabe der äußeren Form des Schirms durch die Gestaltung des Schirmbezugs und der Führung der Randführung. Die erste Speiche kann sich dabei flexibel an die Form des Schirmbezugs anpassen.

Gemäß einer weiteren Ausführungsvariante der Erfindung kann sich der freie Bereich der ersten Speiche im geöffneten Zustand des Schirms innerhalb der ersten Randführung befinden. Beim Öffnen bzw. Aufspannen des Schirms wird die erste Speiche wiederum durch den ersten Stab in die Randführung des Schirmbezugs gedrückt und nimmt dabei die Form der Randführung des Schirmbezugs an. Insbesondere kann durch den ersten Stab ein hoher Druck auf die erste Speiche und somit auch auf den Rand des Schirmbezugs ausgeübt werden, welcher dabei aufgespannt und entsprechend seiner äußeren Form in seiner Fläche vergrößert wird. Der freie Bereich der ersten Speiche verschwindet durch die Längenänderung der Randführung (durch Lösen der Raffung des Schirmbezugs) wieder in der ersten Randführung und die erste Speiche kann entlang ihrer gesamten Länge Druck auf den Rand des Schirmbezugs ausüben.

Gemäß einer weiteren Ausführungsvariante der Erfindung kann die erste Speiche an ihrem unteren Ende zusätzlich ein Rückhaltemittel aufweisen. Durch das Rückhaltemittel wird sichergestellt, dass das untere Ende der ersten Speiche nicht vollständig in die erste Randführung eindringt. Das Rückhaltemittel steht dabei insbesondere an einem unteren Anschlag der ersten Randführung an und ermöglicht somit, dass die erste Speiche entlang ihrer gesamten Länge in der ersten Randführung liegt und Druck auf diese ausübt.

Gemäß einer weiteren Ausführungsvariante der Erfindung kann die erste Speiche im geöffneten Zustand des Schirms entlang ihrer Längsrichtung einem gekrümmten Kurvenverlauf folgen und im geschlossenen Zustand des Schirms im Wesentlichen einer Geraden folgen. Der gekrümmte Kurvenverlauf im geöffneten Zustand wird dabei durch den Verlauf der ersten Randführung entlang des Rands des Schirmbezugs erzeugt, wobei die erste Speiche durch den Druck der ersten Stange in die erste Randführung gedrückt wird. Im geschlossenen Zustand des Schirms wird die erste Speiche nicht durch die erste Stange in die erste Randführung gedrückt, somit kann diese wieder ihre spannungslose gerade Form annehmen und der Schirmbezug entlang der ersten Speiche raffend nach oben verschoben werden.

Gemäß einer weiteren Ausführungsvariante der Erfindung kann die erste Speiche über ein Gelenk mit einem Ende des Tragelements verbunden sein. Durch die gelenkige Verbindung wird ermöglicht, dass die erste Speiche zwanglos der durch die Randführung des Schirmbezugs vorgegebenen Form folgt.

Gemäß einer bevorzugten Ausführungsvariante kann das Gelenk dabei zumindest einen Freiheitsgrad aufweisen und als ebenes Drehgelenk ausgebildet sein. Durch das ebene Drehgelenk kann die erste Speiche in einem bestimmten Anstellwinkel zum Tragelement befestigt sein, so dass die Rotationsachse des Drehgelenks nicht normal auf die Längsrichtung des Tragelements oder auf eine Ausdehnungsrichtung des Tragelements steht.

Als Anstellwinkel im Sinne der vorliegenden Erfindung wird jener Winkel zwischen erster Speiche und Tragelement bezeichnet, um welchen die Rotationsachse des Gelenks gegenüber dem Tragelement verkippt ist.

Bevorzugt kann die erste Speiche mit einem oberen Ende des Tragelements über das Gelenk verbunden sein. Derart kann sich die erste Speiche vom oberen Ende des Tragelements ausgehend zum unteren Ende des Tragelements erstrecken und im zusammengeklappten Zustand des Schirms am Tragelement anliegen. Eine für einen Benutzer komfortable Öffnung des Schirms wird somit ermöglicht.

Gemäß einer Ausführungsvariante kann das Gelenk zwischen erster Speiche und Tragelement als Festkörpergelenk durch die erste Speiche selbst ausgebildet sein (beispielsweise durch eine Materialverjüngung). Die erste Speiche kann dabei beispielsweise im Bereich des Gelenks am Tragelement befestigt, insbesondere geklemmt, sein.

Gemäß einer bevorzugten Ausführungsvariante kann das Gelenk zwischen erster Speiche und Tragelement als Radial-Gelenklager ausgebildet sein. Ein solches Radial-Gelenklager weist ein in einem Radiallager drehbar gelagertes Kugelgelenk auf, womit einerseits eine vollständige (uneingeschränkte) Rotation um die Drehachse des Radiallagers ermöglicht wird und andererseits eine teilweise (eingeschränkte) Drehbewegung in den beiden anderen Achsen, welche orthogonal zur Drehachse des Radiallagers sind, ermöglicht wird. Hierdurch wird neben der freien Rotation der ersten Speiche um eine Drehachse zusätzlich ermöglicht, dass beim Einwirken von Kräften auf die erste Speiche (beispielsweise bei Winddruck) ein Ausweichen der Speiche in andere Raumrichtungen ermöglicht wird, womit die Belastungen auf die Gelenke und die Speiche reduziert werden können. Ein zuverlässigerer und standfesterer Schirm kann somit geschaffen werden.

Gemäß einer Ausführungsvariante kann die erste Speiche als elastischer Stab ausgebildet sein. Der elastische Stab kann dabei aus einem elastischen Material ausgebildet sein, welches bei den im bestimmungsgemäßen Gebrauch auf den Stab einwirkenden Kräften zu keiner plastischen Verformung kommt. Die erste Speiche kann somit nach jeder Belastung wieder in ihre ursprüngliche gerade Stellung zurückfedern bzw. sich entspannen und ihre ursprüngliche gerade Stellung annehmen.

Gemäß einer Ausführungsvariante kann die erste Speiche (der elastische Stab) aus glasfaserverstärktem Kunststoff ausgebildet sein. Eine hohe Elastizität mit zuverlässig einstellbaren Biegesteifigkeiten kann hierbei erreicht werden, während zudem durch die Glasfaserverstärkung ein Bruch bzw. ein Knicken der Speiche vermieden werden kann.

Bevorzugt kann der glasfaserverstärkte Kunststoff dabei ein Polyetherimid aufweisen. Insbesondere glasfaserverstärkte Polyetherimide können eine besonders hohe Schlagzähigkeit aufweisen, und so die Standfestigkeit des Schirms weiter erhöhen. Insbesondere wird damit einer frühen Materialermüdung, beispielsweise durch einwirkende Windkräfte, entgegengewirkt.

Gemäß einer Ausführungsvariante kann die erste Speiche ebenso aus einem Federstahl gefertigt sein.

Gemäß einer Ausführungsvariante der Erfindung kann die erste Speiche einen runden, quadratischen, rechteckigen oder einen elliptischen Querschnitt aufweisen.

Weist die erste Speiche einen elliptischen oder rechteckigen Querschnitt auf, so weist diese unterschiedliche Biegesteifigkeiten entlang ihrer Querrichtungen auf. Entlang einer Querrichtung mit niedrigerer Biegesteifigkeit kann sich hierdurch eine Hauptbiegerichtung ausbilden, wobei sich die erste Speiche bei einwirkenden Kräften bevorzugt in Hauptbiegerichtung biegt bzw. krümmt. Dies deshalb, da sich die Biegesteifigkeit direkt proportional zum Quadrat des Verhältnisses zwischen den Ausdehnungen der ersten Speiche entlang ihrer Querrichtungen verhält. Eine Verdoppelung der Breite der ersten Speiche entlang einer Querrichtung führt somit bereits zu einer Vervierfachung der Biegesteifigkeit entlang dieser Richtung. Durch Veränderung des Querschnitts kann somit eine eindeutige Vorzugsrichtung bei der Biegung der ersten Speiche geschaffen werden, wodurch die Formstabilität des Schirms im aufgespannten Zustand weiter erhöht werden kann. Insbesondere können so einwirkende Windkräften besser abgetragen werden.

Gemäß einer Ausführungsvariante kann die erste Speiche entlang ihrer Längsrichtung eine Querschnittsverjüngung aufweisen. Bevorzugt weist die erste Speiche an ihrem oberen Ende, mit welchem sie am Tragelement befestigt ist, die größte Querschnittsfläche auf. Diese Querschnittsfläche kann sich dann zum unteren Ende der ersten Speiche hin verjüngen und so die Biegesteifigkeit entlang der Längsrichtung der ersten Speiche verändern. Die erste Speiche weist dann im Bereich des oberen Endes die höchste Biegesteifigkeit und im Bereich des unteren Endes eine geringere Biegesteifigkeit auf. Hierdurch kann sich ebenso die erreichbare Krümmung der ersten Speiche im Verlauf ihrer Längserstreckung ändern, wobei im Bereich des unteren Endes der ersten Speiche kleinere Krümmungsradien möglich sind.

Gemäß einer Ausführungsvariante kann/können die erste Speiche und/oder der erste Stab und/oder das Tragelement mehrteilig ausgeführt sein. Hierdurch lässt sich insbesondere das Packmaß des Schirms deutlich reduzieren, da die Speichen, die Stäbe und das Tragelement aufgrund ihrer Länge einen hohen Platzbedarf aufweisen. Somit kann ein Schirm mit großer Schirmfläche geschaffen werden, welcher zudem besonders transportabel sein kann.

Gemäß einer Ausführungsvariante kann die erste Speiche dabei entlang ihrer Längserstreckung mehrere Speichensegmente aufweisen, welche miteinander zu der ersten Speiche verbunden werden können.

Weiters kann gemäß einer Ausführungsvariante der erste Stab entlang seiner Längserstreckung mehrere Stabsegmente aufweisen, miteinander zu dem ersten Stab verbunden werden können.

Ebenso kann gemäß einer Ausführungsvariante das Tragelement entlang seiner Längserstreckung mehrere Segmente aufweisen, welche miteinander zu dem Tragelement verbunden werden können.

Die Verbindungen zwischen den Speichensegmenten der ersten Speiche, die Verbindungen zwischen den Stabsegmenten des ersten Stabs oder die Verbindung zwischen den Segmenten des Tragelements kann dabei jeweils gemäß einer Ausführungsvariante durch Steckverbindungen, Schraubverbindungen oder dergleichen erreicht werden. So kann beispielsweise jeweils ein Segment an einem Ende eine Steckaufnahme und an seinem gegenüberliegenden Ende einen Zapfen aufweisen, welche mit dem jeweils nächsten Segment die Verbindung ausbilden.

Zudem können die Verbindungen zwischen den Speichensegmenten, den Stabsegmenten oder den Segmenten des Tragelements durch Sicherungselemente, wie beispielsweise Stifte, Schrauben, Schnüre, Gummizüge, etc. gesichert werden.

Gemäß einer Ausführungsvariante können die Speichensegmente der ersten Speiche durch ein Spannelement, welches die Speichensegmente nacheinander entlang zentralen Bohrungen durchdringt, verbunden sein. Die Verbindungen der Speichensegmente können dann durch Auseinanderziehen (und Lösen des Spannelements) gelöst werden und die Speichensegmente somit parallel zueinander zusammengelegt werden. Beim Zusammensetzen können die Speichensegmente wieder in Längsrichtung aneinandergereiht werden, wobei das Spannelement wieder gespannt werden kann und die Speichensegmente zusammenhält. Insbesondere können die Speichensegmente hierbei zum einfachen Zusammenbau Steckverbindungen aufweisen. Ein besonders kompakter und transportabler Schirm, welcher einfach zusammengebaut werden kann, kann so geschaffen werden.

Gemäß einer Ausführungsvariante kann die erste Führung als Führungstunnel oder -schlauch im Schirmbezug ausgebildet sein. Dieser Führungstunnel oder -schlauch kann etwa konstruktiv besonders einfach durch Abnäher im Schirmbezug vorgesehen werden, wodurch eine konstruktiv besonders einfache und kostengünstige Fertigung des Schirms ermöglicht wird.

Gemäß einer weiteren Ausführungsvariante kann die erste Führung durch ein oder mehrere Führungsmittel, wie etwa Ringe, Ösen oder dergleichen, ausgebildet sein. Die Führungsmittel können dabei bevorzugt in regelmäßigen Abständen am Rand des Schirmbezugs vorgesehen sein, wobei die erste Speiche im Inneren der Führungsmittel verschiebbar geführt wird.

Gemäß einer Ausführungsvariante kann das untere Ende der ersten Führung über einen ersten Abstandshalter mit dem Tragelement verbunden sein. Der Abstandshalter kann dafür sorgen, dass im aufgespannten Zustand eine Fixierung des Schirmbezugs im Bereich des unteren Endes mit Abstand zum Tragelement erfolgen kann. Insbesondere soll damit vermieden werden, dass das untere Ende des Schirmbezugs und der ersten Speiche ebenfalls am Tragelement fixiert werden müssen, da hierdurch die verfügbare Schirmfläche stark eingeschränkt wird. Durch den ersten Abstandshalter kann einerseits eine zuverlässige Fixierung des Schirmbezugs erfolgen und andererseits können größere Schirmflächen erreicht werden. Beim Öffnen des Schirms wird die erste Speiche durch den Druck des ersten Stabs gegenüber dem Tragelement rotiert und steht in einem Winkel vom Tragelement ab. Zunächst ist die erste Speiche noch gerade und der Schirmbezug im Bereich der Randführung über der ersten Speiche gerafft. Sobald der Abstandshalter im unteren Bereich des Schirmbezugs den Öffnungswinkel der (geraden) ersten Speiche limitiert, geht die Rotation der ersten Speiche in eine Rotation mit Biegung und einen Druck entlang der Randführung. Schlussendlich nimmt die erste Speiche bei vollständig aufgespanntem Schirm die Form des Schirmbezugs im Bereich der Randführung an.

Gemäß einer weiteren Ausführungsvariante kann das untere Ende der ersten Führung auch mit einer weiteren Speiche, etwa einer zweiten Speiche, verbunden sein. Eine direkte Verbindung zum Tragelement im unteren Bereich kann somit ausbleiben, wodurch eine noch flexiblere Gestaltung der Schirmfläche ermöglicht wird. Zudem kann hierdurch die Flexibilität im unteren Bereich weiter erhöht werden, was das Abtragen von Windkräften weiter erleichtert.

Gemäß einer Ausführungsvariante kann der Abstandshalter durch eine freie Kante des Schirmbezugs ausgebildet sein. Bevorzugt ist dies dabei jene untere Kante bzw. der untere Rand des Schirmbezugs, an welchem keine Randführung und somit auch keine Speiche verläuft. Die freie Kante kann dabei zur Erhöhung der Stabilität verstärkt sein.

Gemäß einer Ausführungsvariante kann der Abstandshalter durch ein gesondertes, insbesondere biegeschlaffes, Element ausgebildet sein, beispielsweise eine Schnur, ein (Stahl-)Seil oder dergleichen. Dies kann auch zusätzlich zur freien Kante des Schirmbezugs vorgesehen sein, etwa um die Sicherheit des Schirms weiter zu erhöhen, insbesondere um ein Einreißen des Schirmbezugs zu verhindern.

Gemäß einer Ausführungsvariante der Erfindung kann der Schirmbezug und die erste Führung im Bereich der Verbindung zwischen erstem Stab und erster Speiche eine Aussparung aufweisen. Die Aussparung kann dabei so vorgesehen sein, dass ein randseitiges Loch im Schirmbezug vorgesehen ist und dass die erste Randführung im Bereich des Lochs ausgespart bzw. in einen oberen und einen unteren Teil aufgeteilt ist.

Gemäß einer Ausführungsvariante kann der Schirmbezug aus Textil, aus einer Folie oder aus einem anderen flächigen Material gefertigt sein. Das Textil kann dabei beispielsweise ein Gewebe, ein Gestricke oder ein Gewirke sein.

Gemäß einer Ausführungsvariante kann der Schirmbezug aus einem witterungsbeständigen Material ausgebildet sein. Insbesondere kann der Schirmbezug Naturfasern und/oder Chemiefasern oder Mischungen daraus, bevorzugt Hanf-, Baumwolle-, Wolle-, Seide-, Viskose-, Lyocell-, Modal-, Acetat-, Polyester-, Polyethylen-, Polyamid-, Polyimid-, Aramid-, Polypropylen-, Polyvinylalkohol- oder Elastan-Fasern, aufweisen.

Gemäß einer Ausführungsvariante kann der Schirmbezug Substanzen, insbesondere Titandioxid (TiO2) und/oder Bariumsulfat (BaSO4), zur Erhöhung der UV-Absorption und/oder -Reflexion aufweisen. Diese Substanzen können insbesondere in Fasern des Schirmbezugs inkorporiert sein. Ein Schirmbezug mit niedrigerer UV-Durchlässigkeit kann so geschaffen werden.

Gemäß einer Ausführungsvariante kann der Schirmbezug eine Beschichtung oder Ausrüstung, insbesondere umfassend ein Kunstharz, aufweisen, welche die Witterungsbeständigkeit und Stabilität bzw. Integrität des Schirmbezugs weiter erhöht.

Gemäß einer Ausführungsvariante kann der Schirm zumindest eine Spannvorrichtung zum Spannen des Schirmbezugs am Tragelement aufweisen. Die Spannvorrichtung kann dabei vorzugsweise im Bereich der Oberseite und/oder im Bereich der Unterseite des Tragelements vorgesehen sein. So kann durch Betätigen der Spannvorrichtung etwa die Spannung des Schirmbezugs über dem Tragelement erhöht oder erniedrigt werden.

Der Schirmbezug kann vorzugsweise über die Spannvorrichtung mit dem Tragelement verbunden sein.

Gemäß einer Ausführungsvariante kann der Schirm eine Spannvorrichtung zum Spannen des Schirmbezugs am ersten Stab aufweisen. Die Spannvorrichtung kann dabei beispielsweise eine Längenänderung des ersten Stabs bewirken, und so die Spannung auf die erste Speiche erhöhen bzw. erniedrigen. Hierdurch wird wiederum die Spannung des Schirmbezugs im Randbereich (bei der ersten Speiche) erhöht oder erniedrigt.

Gemäß einer Ausführungsvariante kann die erste Stange jeweils über ein Gelenk mit der ersten Speiche und dem Schieber verbunden sein. Die Gelenke können dabei zumindest einen (Rotations-)Freiheitsgrad aufweisen und jeweils eine Drehung um eine Drehachse ermöglichen. So können die Gelenke etwa als Drehgelenke, als Kugelgelenke oder als Radial-Gelenklager ausgebildet sein.

Gemäß einer Ausführungsvariante der Erfindung kann der Schieber entlang der Zentralführung per Hand verschiebbar ausgebildet sein. Insbesondere kann der Schieber hierzu einen Griff oder ein Betätigungselement aufweisen, welches ein einfaches und sicheres Greifen des Schiebers ermöglicht.

Gemäß einer Ausführungsvariante der Erfindung kann der Schirm einen Antrieb aufweisen, um den Schieber entlang der Zentralführung zu verlagern. Der Antrieb kann dabei ein Linearantrieb, ein Kurbelantrieb oder dergleichen sein.

So kann beispielsweise ein Kurbelantrieb eine Kurbel zur Betätigung per Hand und ein mit der Kurbel verbundenes Seil aufweisen, wobei das Seil über eine Umlenkrolle am oberen Ende des Tragelements geführt wird. Durch Drehen der Kurbel kann somit die freie Seillänge verkürzt oder verlängert werden und der Schieber in Richtung der Oberseite bzw. Unterseite des Tragelements verlagert werden.

Alternativ kann die Kurbel auch einen Zahnriemen oder eine Zahnstange oder dergleichen antreiben, um den Schieber entlang der Zentralführung zu verlagern.

Gemäß einer Ausführungsvariante kann der Antrieb einen mit dem Schieber verbundenen Seilzug umfassen, wobei ein Benutzer direkt am Seilzug ziehen kann, um den Schieber entlang der Zentralführung zu verlagern. Der Seilzug kann dabei ein Seil aufweisen, welches über eine Umlenkrolle am oberen Ende des Tragelements geführt wird, um den Schirm von unten durch Zug am Seil aufzuspannen. Durch die Gewichtskraft kann dann beispielsweise der Schirm ohne Zug wieder automatisch in seinen geschlossenen Zustand zurückkehren. Insbesondere kann zum automatischen Schließen des Schirms auch eine Feder vorgesehen sein, welche den Schieber in Richtung der geschlossenen Stellung drückt.

Vorzugsweise kann am Tragelement auch ein Befestigungspunkt vorgesehen sein, an welchem das Seil des Seilzugs bei aufgespanntem Schirm gesichert werden kann. Ein solcher Befestigungspunkt kann etwa als Öse oder Klampe ausgebildet sein, an welcher das Seil angebunden werden kann.

Gemäß einer Ausführungsvariante kann der Antrieb ein motorisierter Antrieb sein. Ein solcher motorisierter Antrieb kann etwa einen Motor zum Antrieb einer Welle oder einen Linearmotor umfassen, um den Schieber entlang der Zentralführung zu verlagern. So kann der Motor etwa eine Welle antreiben, welche über ein Seil oder einen Riemen über eine Umlenkrolle mit dem Schieber verbunden ist und diesen somit durch Rotation der Welle bewegt.

Gemäß einer Ausführungsvariante der Erfindung kann der Schirm eine mit dem Tragelement verbundene zweite Speiche und eine mit der zweiten Speiche und dem Schieber verbundene zweite Stange aufweisen, wobei der Schirmbezug eine zweite Führung aufweist, in welcher die zweite Speiche entlang ihrer Längsrichtung verschiebbar geführt ist.

Für die zweite Speiche, die zweite Stange und die zweite Randführung gelten sämtliche in Bezug auf die erste Speiche, die erste Stange und die erste Randführung zuvor gegebenen Ausführungen und beschriebenen Ausführungsvarianten in analoger Weise.

Gemäß einer Ausführungsvariante der Erfindung können die erste Speiche und die zweite Speiche spiegelsymmetrisch zueinander um das Tragelement angeordnet sein. Die erste Speiche würde dann im aufgespannten Zustand des Schirms beispielsweise auf der rechten Seite des Tragelements abstehen, während die zweite Speiche auf der linken Seite des Tragelements abstehen würde. Der Kurvenverlauf der ersten Speiche in der ersten Randführung wäre dabei mit dem Kurvenverlauf der zweiten Speiche in der zweiten Randführung im Wesentlichen spiegelsymmetrisch. Mit dem erfindungsgemäßen Schirm kann so eine große Schirmfläche mit konstruktiv einfachen Mitteln und mit geringem Materialeinsatz erreicht werden.

Gemäß einer Ausführungsvariante der Erfindung können die erste Speiche und die zweite Speiche gegenüber dem Tragelement den gleichen Anstellwinkel aufweisen. Weisen etwa beide Speichen einen Anstellwinkel gegenüber dem Tragelement auf, so kann der Schirmbezug im aufgespannten Zustand eine dachartige Form annehmen. Ein in einer solchen dachartigen Form aufgespannter Schirmbezug kann zudem eine höhere Stabilität gegenüber Windkräften aufweisen als ein flach aufgespannter Schirmbezug.

In anderen Worten ausgedrückt können gemäß einer Ausführungsvariante die Rotationsachsen des Gelenks zwischen erster Speiche und Tragelement und/oder des Gelenks zwischen zweiter Speiche und Tragelement um den Anstellwinkel gegenüber der Längserstreckung des Tragelements an seiner Oberseite verkippt sein.

Gemäß einer Ausführungsvariante der Erfindung kann sich der Schirmbezug zwischen der ersten Speiche und der zweiten Speiche erstrecken. In diesem Fall muss der Schirmbezug nicht gesondert mit dem Tragelement verbunden sein, sondern kann lediglich durch die Speichen allein aufgespannt werden. Ein konstruktiv besonders einfacher Schirm kann so geschaffen werden. Zudem kann hierbei ein einfacheres Wechseln des Schirmbezugs ermöglicht werden.

Gemäß einer alternativen Ausführungsvariante kann der Schirmbezug auch einen ersten Bezugteil und einen zweiten Bezugteil aufweisen, wobei sich der erste Bezugteil zwischen der ersten Speiche und dem Tragelement erstreckt und der zweite Bezugteil zwischen der zweiten Speiche und dem Tragelement erstreckt.

Gemäß einer Ausführungsvariante kann der Schirmbezug über Verbindungsmittel mit dem Tragelement verbunden sein.

Gemäß einer Ausführungsvariante kann das Verbindungsmittel zwischen Schirmbezug und Tragelement einen Keder aufweisen, welcher in einer entsprechenden Kederschiene am Tragelement eingeschoben werden kann und welche zusammen das Verbindungsmittel bilden, um so den Schirmbezug am Tragelement zu befestigen.

Gemäß einer weiteren Ausführungsvariante kann das Verbindungsmittel zwischen Schirmbezug und Tragelement Ösen, Drehverschlüsse oder dergleichen aufweisen, welche entlang der Längserstreckung des Tragelements angeordnet sind.

Gemäß einer Ausführungsvariante kann der Schieber auch in einen ersten Schieber und einen zweiten Schieber zweigeteilt sein, wobei der erste Schieber mit der ersten Stange verbunden ist und der zweite Schieber mit der zweiten Stange verbunden ist. Ein getrenntes Aufspannen des ersten Bezugteils und des zweiten Bezugteils wird somit ermöglicht. Ein besonders flexibel einsetzbarer Schirm kann somit geschaffen werden.

Gemäß einer Ausführungsvariante der Erfindung kann das Tragelement entlang seiner Längsrichtung gekrümmt verlaufen. Durch die Krümmung des Tragelements wird auch ein gekrümmter Verlauf des Schirmbezugs im aufgespannten Zustand erzeugt, wodurch beispielsweise ein Schirm mit (organischer) Blattform erhalten werden kann. Eine solche gekrümmte Form des Trabelements kann zudem weiter zur Stabilität des Schirms beitragen.

Die Erfindung löst die gestellte Aufgabe zudem durch ein System umfassend zumindest einen ersten Schirm gemäß einem der Ansprüche 1 bis 9 und einen Mast, wobei das Tragelement des ersten Schirms mit dem Mast verbunden ist. Der erste Schirm kann dabei beispielsweise vertikal oder horizontal auf dem Mast befestigt sein, und so einen Witterungsschutz in vielen unterschiedlichen Anwendungssituationen bieten.

Gemäß einer Ausführungsvariante des Systems kann der erste Schirm drehbar mit dem Mast verbunden sein. Ein besonders flexibel einsetzbares System kann so geschaffen werden.

Gemäß einer weiteren Ausführungsvariante des Systems kann der Mast einen Mastschieber aufweisen, welcher über eine Stange mit dem Schieber des ersten Schirms verbunden ist, wobei durch Verschieben des Mastschiebers am Mast, der Schieber in der Zentralführung des ersten Schirms von der ersten Position in die zweite Position verlagerbar ist. Der Mastschieber kann somit den Schieber des ersten Schirms betätigen, um den ersten Schirm zu öffnen bzw. aufzuspannen bzw. wieder zu schließen. Hierdurch kann ein besonders einfach zu bedienendes und ergonomisches System geschaffen werden, welches eine Fernbetätigung des Schiebers des ersten Schirms ermöglicht.

Gemäß einer weiteren Ausführungsvariante des Systems kann das System einen zweiten Schirm gemäß einem der Ansprüche 1 bis 9 umfasst, wobei das Tragelement des zweiten Schirms mit dem Mast verbunden ist. In gleicher Weise kann das System auch einen dritten oder weiteren Schirm gemäß einem der Ansprüche 1 bis 9 umfassen.

Ebenso können die Schieber des zweiten Schirms, bzw. jedes weiteren Schirms, wie zuvor für den ersten Schirm beschrieben, über die Stange mit dem Mastschieber verbunden sein, um ein (gemeinsames) Öffnen bzw. Schließen der Schirme über den Mastschieber zu ermöglichen.

Gemäß einer weiteren Ausführungsvariante können am Mast auch mehrere Mastschieber vorgesehen sein, wobei jeweils ein Mastschieber zum Öffnen und Schließen eines Schirms eingerichtet ist.

Beliebige Formen von Systemen zum Schutz vor Witterungseinflüssen können so geschaffen werden. So kann etwa durch radiale Anordnung mehrerer Schirme um den Mast eine Kleeblatt-förmige Anordnung von Schirmen geschaffen werden, wobei die einzelnen Blätter des Kleeblatts jeweils durch einen erfindungsgemäßen Schirm ausgebildet werden. Die einzelnen Schirme können dabei getrennt oder gemeinsam durch den bzw. die Mastschieber geöffnet oder geschlossen werden. Ebenso können die einzelnen Schirme des Systems dabei jeweils einen eigenen Schirmbezug aufweisen. Alternativ können alle Schirme des Systems einen gemeinsamen Schirmbezug aufweisen, welcher sich über die gesamte Schirmfläche des Systems erstreckt.

Gemäß einer weiteren Ausführungsvariante des Systems können der Mast und die Tragelemente des ersten Schirms und des zweiten Schirms einstückig ausgebildet sein. Anstelle von zwei getrennten Tragelementen des ersten und zweiten Schirms, sind die Tragelemente des ersten und zweiten Schirms jeweils der Mast selbst. Am Mast ist dann die Zentralführung des ersten und zweiten Schirms mit dem jeweiligen Schieber zum Öffnen bzw. Schließen des ersten und zweiten Schirms vorgesehen. Die beiden Schirme können sich dabei am Mast gegenüberliegen, also an gegenüberliegenden Enden des Mastes ausgebildet sein, wobei die Öffnungsrichtungen des ersten Schirms und des zweiten Schirms entgegengesetzt verlaufen.

Erfindungsgemäß kann ein Schirm gemäß einem der Ansprüche 1 bis 9 bzw. gemäß der oben beschriebenen Ausführungsvarianten als Sonnenschutz, als vertikaler Sonnenschutz, als Sonnensegel, als Windschutz, als Regenschutz oder als Werbefahne verwendet werden.

Erfindungsgemäß kann sich ein Schirm gemäß einem der Ansprüche 1 bis 9 als Mitführschirm, also als selbst dem Sonnenstand folgender Schirm, eignen. Hierzu kann der Schirm etwa einen motorisierten Antrieb aufweisen, um die automatische Mitführung zu ermöglichen. Ein solcher Schirm kann sich etwa zur Verwendung am Strand, in der Gastronomie, auf Terrassen oder im Freizeitbereich eignen.

Ebenso eignet sich ein Schirm gemäß einem der Ansprüche 1 bis 9 zur Verwendung als Anbauschirm. Dieser kann etwa an Freizeitmöbeln, wie etwa Sonnenliegen, sowie auch an Fahrzeugen auf Land oder Wasser, bspw. Wohnmobilen, Booten, Schiffen, etc., angebaut oder befestigt werden.

### Kurzbeschreibung der Figuren

Im Folgenden werden bevorzugte Ausführungsvarianten der Erfindung anhand der Zeichnungen näher dargestellt. Es zeigen:
- Fig. 1: eine schematische Ansicht eines Schirms gemäß einer ersten Ausführungsvariante im geöffneten Zustand,
- Fig. 2a: eine schematische Darstellung des Schirms aus Fig. 1 im geschlossenen Zustand,
- Fig. 2b: eine schematische Darstellung des Schirms aus Fig. 1 in einem ersten (fast geschlossenen) Zwischenzustand,
- Fig. 2c: eine schematische Darstellung des Schirms aus Fig. 1 in einem zweiten (fast geöffneten) Zwischenzustand,
- Fig. 2d: eine schematische Darstellung des Schirms aus Fig. 1 im geöffneten Zustand,
- Fig. 3: eine schematische Ansicht eines Schirms gemäß einer zweiten Ausführungsvariante im geöffneten Zustand,
- Fig. 4: eine schematische Detailansicht des Schirms aus Fig. 3 im Bereich des Schiebers,
- Fig. 5a: eine schematische Detailansicht des Schirms aus Fig. 3 im Bereich der ersten Randführung,
- Fig. 5b: eine schematische Schnittansicht durch ein Kugelgelenk des Schirms aus Fig. 3,
- Fig. 6: eine schematische Darstellung des Schirms aus Fig. 3 im Bereich der Oberseite des Tragelements,
- Fig. 7: ein System gemäß einer ersten Ausführungsvariante der Erfindung,
- Fig. 8: ein System gemäß einer zweiten Ausführungsvariante der Erfindung,
- Fig. 9: ein System gemäß einer dritten Ausführungsvariante der Erfindung,
- Fig. 10: ein System gemäß einer vierten Ausführungsvariante der Erfindung,
- Fig. 11: ein System gemäß einer fünften Ausführungsvariante der Erfindung,
- Fig. 12: ein System gemäß einer sechsten Ausführungsvariante der Erfindung,
- Fig. 13: ein System gemäß einer siebten Ausführungsvariante der Erfindung,
- Fig. 14: ein System gemäß einer achten Ausführungsvariante der Erfindung,
- Fig. 15: ein System gemäß einer neunten Ausführungsvariante der Erfindung,
- Fig. 16: ein System gemäß einer zehnten Ausführungsvariante der Erfindung,
- Fig. 17: ein System gemäß einer elften Ausführungsvariante der Erfindung,
- Fig. 18: ein System gemäß einer zwölften Ausführungsvariante der Erfindung,
- Fig. 19: eine schematische Ansicht auf die Unterseite eines Systems gemäß einer dreizehnten Ausführungsvariante der Erfindung,
- Fig. 20: eine seitliche Schnittansicht des Systems gemäß Fig. 19, und
- Fig. 21: eine axonometrische Ansicht auf das System gemäß Fig. 19.

### Wege zur Ausführung der Erfindung

Die im Folgenden anhand der Figuren dargestellten Ausführungsvarianten der Erfindung sind exemplarisch zu verstehen. Es wird festgehalten, dass sämtliche dargestellten Ausführungsvarianten, sowie einzelne Teile und Merkmale davon, gemäß den Patentansprüchen beliebig miteinander kombinierbar sind, soweit nichts Gegenteiliges angegeben ist.

In den Fig. 1 und 2a bis 2d ist ein Schirm 100 gemäß einer ersten Ausführungsvariante der Erfindung gezeigt.

Der Schirm 100 weist einen Schirmbezug 1 zum Schutz vor Witterungseinflüssen, wie etwa Sonneneinstrahlung, Wind oder Regen, auf. Der Schirmbezug 1 wird dabei über einem Tragelement 2 des Schirms 100 vorgesehen und zwischen zwei Speichen 3.1, 3.2 aufgespannt.

Der Schirm 100 ist dabei als Flachschirm ausgebildet. Die Speichen 3.1, 3.2 sind bei dem Schirm 100 nicht radial um das Tragelement 2 herum angeordnet, sondern bilden im aufgespannten Zustand eine Schirmfläche auf einer Seite des Tragelements 2. Die Schirmfläche ist dabei nicht normal zum Tragelement 2, sondern in einem Winkel oder parallel zum Tragelement 2 angeordnet.

Zum Aufspannen des Schirms 100 weist das Tragelement 2 eine Zentralführung 4 mit einem darin verschiebbar gelagerten Schieber 5 auf. Die Zentralführung 4 ist in dem Schirm 100 gemäß der ersten Ausführungsvariante direkt durch das Tragelement 2 selbst ausgebildet. Der Schieber 5 ist dabei gleitend am Tragelement 2 verschiebbar gelagert.

Die erste Speiche 3.1 und die zweite Speiche 3.2 sind dabei an einer Oberseite 6 des Tragelements 2 jeweils über Gelenke 7 mit dem Tragelement 2 verbunden. Die Speichen 3.1, 3.2 sind dabei jeweils um die Drehachsen 8 der Gelenke 7 frei rotierbar, und können so in einem Winkel 9 gegenüber dem Tragelement 2 abstehen.

Zwischen dem Schieber 5 und der ersten Speiche 3.1 ist eine erste Stange 10.1 vorgesehen; zwischen dem Schieber 5 und der zweiten Speiche 3.2 ist wiederum eine zweite Stange 10.2 vorgesehen. Erste Speiche 3.1 und erste Stange 10.1 sind vorzugsweise symmetrisch mit der zweiten Speiche 3.2 und zweiten Stange 10.2 ausgebildet, so dass sich ein um das Tragelement 2 spiegelsymmetrischer Schirm 100 ergibt. Der Schirmbezug 1 weist in jenen Bereichen, wo die erste Stange 10.1 und die zweite Stange 10.2 jeweils mit der ersten Speiche 3.1 und der zweiten Speiche 3.2 verbunden sind, eine Aussparung 26 auf.

Durch Verschieben des Schiebers 5 entlang der Zentralführung 4 kann der Druck durch die Stangen 10.1, 10.2 auf die jeweiligen Speichen 3.1, 3.2 eingestellt werden und so der Schirm 100 geöffnet bzw. geschlossen werden.

In den Fig. 2a bis 2d ist der Schirm 100 während des Öffnungs- bzw. Schließvorgangs gezeigt, wobei Fig. 2a den Schirm 100 im vollständig geschlossenen Zustand 11 zeigt und Fig. 2d den Schirm 100 im vollständig geöffneten bzw. aufgespannten Zustand 12 zeigt. In Fig. 1 ist der Schirm 100 ebenfalls im geöffneten Zustand 12 dargestellt.

Im geschlossenen Zustand 11, wie in Fig. 2a dargestellt, befindet sich der Schieber 5 in einer ersten Position 13. Im geöffneten Zustand 12, wie in den Fig. 1 und 2d dargestellt, befindet sich der Schieber 5 in einer zweiten Position 14. Durch Verlagerung des Schiebers 5 von der ersten Position 13 in die zweite Position 14 kann der Schirm 100 somit geöffnet werden, bzw. durch Verlagerung des Schiebers 5 von der zweiten Position 14 zurück in die erste Position 13 kann der Schirm 100 geschlossen werden.

Wie in Fig. 1 gezeigt, sind die erste Speiche 3.1 und die zweite Speiche 3.2 jeweils in einer ersten Randführung 15.1 bzw. in einer zweiten Randführung 15.2 des Schirmbezugs 1 linear verschiebbar geführt. Die Speichen 3.1, 3.2 können sich somit beim Öffnen bzw. Schließen des Schirms 100 in den Randführungen 15.1, 15.2 entlang ihrer Längserstreckung bewegen bzw. verschieben.

Im geöffneten Zustand 12 sind die erste Speiche 3.1 und die zweite Speiche 3.2 vollständig in den Randführungen 15.1, 15.2 aufgenommen und die Stangen 10.1, 10.2 drücken die Speichen 3.1, 3.2 in Richtung des Randes 16 des Schirmbezugs 1. Die Speichen 3.1, 3.2 üben dann über ihre gesamte Länge Druck auf die Randführungen 15.1, 15.2 aus und spannen den Schirmbezug 1 so vollständig auf.

Die Randführungen 15.1, 15.2 sind als Führungstunnel bzw. Führungsschläuche entlang des Randes 16 im Schirmbezug 1 ausgebildet. Dies kann beispielsweise besonders einfach durch Umnähen des Schirmbezugs 1 am Rand 16 zu einem Schlauch bzw. Tunnel erfolgen.

Die Speichen 3.1, 3.2 sind bevorzugt aus elastischem Material ausgebildet, so dass diese unter dem Druck der Stangen 10.1, 10.2 die Form bzw. Kontur des Schirmbezugs 1 annehmen.

Zur Sicherung der Speichen 3.1, 3.2 an der Unterseite 17 des Tragelements 2 sind diese über Abstandshalter 18 mit dem Tragelement 2 verbunden. Die Abstandshalter 18 dienen dabei einer Sicherung des Abstands zwischen den Speichen 3.1, 3.2 und dem Tragelement 2, so dass der von den Stangen 10.1, 10.2 auf die Speichen 3.1, 3.2 ausgeübte Druck vollständig zur Aufspannung des Schirmbezugs 1 genutzt werden kann. Die Abstandshalter 18 sind bevorzugt, wie in Fig. 1 angedeutet, als verstärkte untere freie Kanten 19 des Schirmbezugs 1 ausgebildet.

Durch die freie Beweglichkeit der Speichen 3.1, 3.2 in den Randführungen 15.1, 15.2 kann ein einfaches gänzliches Schließen des Schirms 100 ermöglicht werden, da sich die unteren freien Bereiche 20 der Speichen 3.1, 3.2 beim Schließen einfach aus den Randführungen 15.1, 15.2 herausbewegen können und so die Spannung im Schirmbezug 1 abbauen. Der Schirmbezug 1 kann dabei entlang der Speichen 3.1, 3.2 nach oben wandern und sich leicht raffen um die freien Bereiche 20 der Speichen 3.1, 3.2 freizugeben. Dies ist insbesondere in den Fig. 2a, 2b und 2c im Detail dargestellt. Die Aussparungen 26 bieten dabei zusätzlichen Platz für den Schirmbezug 1 nach oben zu rutschen, ohne durch die Verbindungen zwischen Speichen 3.1, 3.2 und Stangen 10.1, 10.2 blockiert zu werden.

Die Speichen 3.1, 3.2 verlieren dann ihren gekrümmten Kurvenverlauf, welchen sie im geöffneten Zustand 12 aufweisen und gehen zurück ein einen geraden Kurvenverlauf im geschlossenen Zustand 11.

Damit im geöffneten Zustand 12 verhindert wird, dass der Schirmbezug 1 unter Spannung von den Speichen 3.1, 3.2 rutscht, weisen die Speichen 3.1, 3.2 an ihren unteren Enden jeweils Rückhaltemittel 21 auf, die ein vollständiges Eindringen der Speichen 3.1, 3.2, in die Randführungen 15.1, 15.2 verhindert.

Dieses wechselweise Aufnehmen und Freigeben der freien Bereiche 20 der Speichen 3.1, 3.2 ermöglicht auf konstruktiv besonders einfache Weise ein Aufbauen und Freigeben der Spannung im Schirmbezug 1 allein durch Druck über die Stangen 10.1, 10.2. Ein sehr einfacher und zuverlässiger Schirm mit vergleichsweise großen Schirmflächen kann so geschaffen werden.

In den Fig. 3 bis 6 ist ein Schirm 101 gemäß einer zweiten Ausführungsvariante der Erfindung gezeigt.

Soweit im Folgenden nicht ausdrücklich anders angegeben, sind die obigen Ausführungen zum Schirm 100 gemäß der ersten Ausführungsvariante analog auf den Schirm 101 gemäß der zweiten Ausführungsvariante anwendbar. Zur Erläuterung der nachfolgend nicht beschriebenen Bezugszeichen und Merkmale in den Fig. 3 bis 6 wird auf die obigen Ausführungen anhand den Fig. 1 bis 2d verwiesen.

Der Schirm 101 gemäß der zweiten Ausführungsvariante weist in seinem Tragelement 2 eine als T-Nut 22 ausgebildete Zentralführung 4 auf (in Fig. 4 dargestellt). Der Schieber 5 wird somit mit einer passenden Nuss in der T-Nut 22 geführt und kann durch eine Feststellschraube 23 einfach in einer beliebigen Position fixiert werden. So kann einfach und zuverlässig die benötigte Spannung im Schirmbezug 1 durch Druck der Stangen 10.1, 10.2 auf die Speichen 3.1, 3.2 aufgebaut werden.

Gemäß weiteren Ausführungsvarianten, welche in den Figuren nicht näher dargestellt sind, kann die Zentralführung 4 auch in Form von anderen Profilen (bspw. H-Profil, I-Profil, etc.) ausgebildet sein. Die Profilnut kann dabei wahlweise am Tragelement 2 oder am Schieber 5 vorgesehen sein. Ebenso können zur Feststellung bzw. Fixierung des Schiebers 5 in der Zentralführung 4 Rast- oder Klemmelemente vorgesehen sein. So kann das Tragelement 2 etwa in regelmäßigen Abständen Rastlöcher aufweisen, in welche ein (vorzugsweise federbelasteter) Stift am Schieber 5 lösbar eingreifen kann.

Zudem ist weist das Führungselement 2 entlang seiner Längserstreckung einen gekrümmten Verlauf auf. Das Führungselement 2 ist dabei insbesondere in die vom Schirmbezug 1 abweisende Seite gebogen, so dass der Schirmbezug 1 blattförmig bzw. rund über das Tragelement 2 gespannt wird.

Die Stangen 10.1, 10.2 sind mit dem Schieber 5 über Kugelgelenke 24 verbunden. Ebenso sind die Stangen 10.1, 10.2 über Kugelgelenke 24 mit den Speichen 3.1, 3.2 verbunden, wie dies im Detail in den Fig. 4 und 5 dargestellt ist. Durch die Aussparungen 26 im Schirmbezug 1 wird, wie zuvor erwähnt, insbesondere Platz für den entlang der Speichen 3.1, 3.2 beim Schließen des Schirms hochrutschenden Schirmbezug 1 geschaffen. Zudem können in den Aussparungen 26 die Kugelgelenke 24 an der Verbindung zwischen Speichen 3.1, 3.2 und Stangen 10.1, 10.2 aufgenommen werden.

In Fig. 6 ist im Detail die Oberseite 6 des Tragelements 2 dargestellt. Hierbei ist erkennbar, dass die Speichen 3.1, 3.2 in einem Anstellwinkel 25 gegenüber der Tragelement 2 an diesem befestigt sind. Dieser Anstellwinkel 25 dient dazu, die Speichen 3.1, 3.2 bei gekrümmtem Verlauf des Tragelements 2 so auszurichten, dass diese dem Verlauf des Tragelements 2 in Richtung dessen Unterseite 17 folgen und der Schirmbezug 1 eine organische und ungezwungene Form über dem Tragelement 2 annimmt. Zudem kann durch den Anstellwinkel 25 die Stabilität des Schirms 101 erhöht werden, da durch den gekrümmten dachförmigen Verlauf des Schirmbezugs 1 eine höhere Widerstandsfähigkeit gegen einwirkenden Windkräften erzielt wird. Der Anstellwinkel 25 ist dabei als Winkel zwischen der Längserstreckung 27 des Tragelements 2 an dessen Oberseite 6, also die lineare Extrapolation des Tragelements 2 an der Oberseite 6, und der Rotationsachse 8 des Gelenks 7 zu verstehen. Bevorzugt sind die Gelenke 7 parallel zur Sehne zwischen Oberseite 6 und Unterseite 17 des Tragelements 2 ausgerichtet. Derart können die Speichen 3.1, 3.2 entlang der Sehne ausgerichtet sein, und insbesondere bei einem gebogenen oder bogenförmigen Tragelement 2 für eine besonders stabile und widerstandsfähige Form des Schirmbezugs 1 sorgen.

In den Fig. 7 bis 21 sind Systeme 200, 201, 202, 203, 204, 205, 206, 207, 208, 209, 210, 211, 212 aufweisend einen oder mehrere Schirm(e) gemäß unterschiedlichen Ausführungsvarianten der Erfindung gezeigt. Für die folgende Beschreibung der Systeme 200-212 wird auf die obigen Ausführungen hinsichtlich der Schirme 100, 101 verwiesen, welche ebenso auf die Schirme 102-122 der Systeme 200-212 anwendbar sind.

Fig. 7 zeigt ein System 200 gemäß einer ersten Ausführungsvariante, welches einen Schirm 102 und einen Mast 50 umfasst. Der Mast 50 weist zudem einen Standfuß 51 zur sicheren Aufstellung auf.

Der Mast 50 ist dabei einstückig bzw. integral mit dem Tragelement 2 des Schirms 102 verbunden. Der Schieber 5 des Schirms 102 ist somit linear verschiebbar auf dem Mast 50 als Tragelement 2 gelagert und kann zum Öffnen oder Schließen des Schirms 102 verschoben werden.

Der Schirmbezug 1 des Schirms 102 hat dabei eine ebene Blattform und der Schirm 102 ist in vertikaler Richtung ausgerichtet.

In Fig. 8 ist ein System 201 gemäß einer zweiten Ausführungsvariante mit einem Schirm 103 und einem Mast 50 gezeigt, wobei das Tragelement 2 des Schirms 103 über ein Gelenk 52 dreh- und/oder schwenkbar mit dem Mast 50 verbunden ist. Das Gelenk 52 ist insbesondere auf dem Mastschieber 54 befestigt, und ermöglicht so eine Höhenverstellung des Schirms 103 entlang des (vertikalen) Masts 50.

Hinsichtlich der Funktionsweise des Schirms 103 wird auf die obigen Ausführungen zu den Schirmen 100, 101 verwiesen, welche analog anwendbar sind.

In den Fig. 9 und 10 wiederum sind Systeme 202, 203 gemäß einer dritten Ausführungsvariante und gemäß einer vierten Ausführungsvariante schematisch gezeigt.

Das System 202 in Fig. 9 weist einen Schirm 104 und einen Mast 50 mit einem Standfuß 51 auf. Der Mast 50 ist dabei insbesondere (vertikal) teleskopierbar ausgebildet, womit eine Höhenverstellung des Schirms 104 ermöglicht wird, was in den Figuren jedoch nicht näher dargestellt wurde. Das Tragelement 2 des Schirms 104 ist dabei über ein Gelenk 52 drehbar mit dem Mast 50 verbunden, so dass der gesamte Schirm 104 in horizontaler und/oder vertikaler Richtung rotiert werden kann.

Wie in Fig. 9 schematisch gezeigt, kann der Schirm 104 über das Gelenk 52 mit seinen Stangen 10.1, 10.2 und Speichen 3.1, 3.2 in eine vertikale Ausrichtung gebracht werden. Das Tragelement 2 steht dabei horizontal von dem Mast 50 ab. Hierbei kann ein Beschattungselement mit vertikal ausgerichteter Schirmfläche geschaffen werden, welches sich etwa zur Beschattung von Balkonen oder Loggien eignet.

Das System 203 in Fig. 10 weist hingegen zwei Schirme 105, 106 und einen Mast 50 mit einem Standfuß 51 auf.

Die beiden Schirme 105, 106 teilen sich dabei ein gemeinsames Tragelement 53; also das Tragelement 2 des Schirms 105 und das Tragelement 2 des Schirms 106 sind integral bzw. einstückig ausgebildet. Das gemeinsame Tragelement 53 ist wiederum über ein Gelenk 52 dreh- und rotierbar mit dem Mast 50 verbunden.

Auf dem gemeinsamen Tragelement 53 sind die beiden Schieber 5 des linken Schirms 105 und des rechten Schirms 106 verschiebbar gelagert, wobei die Schieber 5 des linken und rechten Schirms 105, 106 vom Gelenk 52 ausgehend in Richtung der jeweiligen Ränder des Tragelements 53 verlagerbar sind, um den jeweiligen Schirm 105, 106 zu öffnen.

Der Schirmbezug 1 erstreckt sich ebenfalls gemeinsam über den linken und rechten Schirm 105, 106. Ein besonders breites und symmetrisches System 203 mit großer Abschattungs- oder Werbefläche kann so geschaffen werden.

Solche Schirme 102, 103, 104, 105, 106 bzw. solche Systeme 200, 201, 202, 203 eignen sich insbesondere zur Verwendung als Werbefläche bzw. als Aufsteller für Werbezwecke.

Ebenso können solche Schirme 102, 103, 104, 105, 106 bzw. solche Systeme 200, 201, 202, 203 zur Abschattung von Balkonen oder Loggien verwendet werden, wo eine vertikale Abschattung aufgrund engerer Platzverhältnisse von Vorteil ist. Ebenso können sich diese Schirme bzw. Systeme für die Montage an bzw. die Integration in Möbeln für den Außenbereich, wie beispielsweise Strandliegen, Strandsessel, Strandkörben, Terrassenmöbel, Sandkisten, sowie für den Anbau an Wasser- oder Landfahrzeugen, oder dergleichen vorteilhaft eignen.

In Fig. 11 ist ein System 204 gemäß einer fünften Ausführungsvariante der Erfindung in einer teilweise aufgerissenen Seitenansicht gezeigt. Das System 204 weist einen Schirm 107, sowie einen Mast 50 mit einem Standfuß 51 auf.

Das Tragelement 2 des Schirms 107 ist dabei über dem Mast 50 verschiebbar gelagert, so dass die Stellung des Schirms 107 auf dem Mast 50 je nach Sonneneinfall verändert werden kann. Durch Bedienung eines Zentralschiebers 54, welcher mit dem Tragelement 2 starr bzw. integral verbunden ist, kann die Stellung des Tragelements 2 auf dem Mast 50 verändert werden.

Das Tragelement 2 und der Mast 50 weisen dabei dieselbe Bogenform auf, so dass das Tragelement 2 in seiner untersten Stellung den Mast 50 im Wesentlichen vollständig aufnehmen kann. Der Schirm 107 ist dann im Wesentlichen senkrecht ausgerichtet und kann so bei niedrigem Sonnenstand (bspw. in den Abend- oder Morgenstunden) für eine effiziente Abschattung oder für einen effizienten Windschutz sorgen.

Unabhängig von der Verschiebbarkeit des Tragelements 2 am Mast 50, weist das Tragelement 2 wiederum einen Schieber 5 zum Öffnen oder Schließen des Schirms 107 auf.

In Fig. 12 ist wiederum ein System 205 gemäß einer sechsten Ausführungsvariante der Erfindung in einer teilweise aufgerissenen schematischen Seitenansicht gezeigt. Das System 205 weist einen Schirm 108, einen Mast 50 mit einem Standfuß 51 und einen am Mast 50 geführten Mastschieber 54 auf.

Das Tragelement 2 des Schirms 108 ist mit dem Mastschieber 54 über ein Gelenk 52 dreh- bzw. kippbar verbunden, so dass durch Veränderung der Stellung des Mastschiebers 54 am Mast 50, sowohl die Höhe als auch die Kippstellung des Schirms 108, insbesondere zueinander gekoppelt, angepasst werden kann. Hierdurch kann der Schirm, entsprechend der jeweiligen Sonnenposition, eingestellt werden, um die optimale Verschattung zu erreichen.

Das Tragelement 2 des Schirms 108 ist über eine Stange 55 mit dem Mast 50 verbunden bzw. gekoppelt. Durch ein Verschieben des Mastschiebers 54 am Mast 50 wird dann die Kippstellung des Schirms 108 entsprechend angepasst, so dass der Neigungswinkel des Schirms 108 angepasst werden kann. Am Mastschieber 54 ist zudem eine Kurbel 56 vorgesehen, um ein komfortables Öffnen oder Schließen des Schirms 108 zu ermöglichen, ohne den Schirm 108 selbst erreichen zu müssen, was insbesondere bei großen Schirmen die Ergonomie deutlich erhöht (da der Schieber 5 des Schirms 108 in der Regel außerhalb der Reichweite einer Person ist). Die Kurbel 56 ist dabei über ein Seil oder einen Riemen mit dem Schieber 5 des Schirms 108 kinematisch verbunden, was in den Figuren jedoch nicht näher dargestellt wurde.

Bei dem Schirm 108 ist der Mast 50 und das Tragelement 2 in einer (gegenüber dem System 204) geringer gekrümmten Bogenform ausgeführt, wobei die Speichen 3.1, 3.2 von der Oberseite 6 des Tragelements 2 ausgehend gerade in Richtung zur Unterseite 17 verlaufen. Die Speichen 3.1, 3.2 spannen dabei eine gedachte Ebene auf, die den unteren Rand 16 des Schirmbezugs 1 enthält.

In Fig. 13 ist ein System 206 gemäß einer siebten Ausführungsvariante der Erfindung in einer teilweise aufgerissenen schematischen Ansicht gezeigt.

Das System 206 ist dabei äquivalent zu dem System 205 aus Fig. 12 aufgebaut, mit einem Schirm 109, einem Mast 50 und einem Standfuß 51, wobei auf die obigen Ausführungen verwiesen wird.

Der Schirm 109 weist ein Tragelement 2 mit einer im Wesentlichen gleichen Krümmung bzw. einem im Wesentlichen gleichen Bogenradius wie der Schirm 108 aus Fig. 12 auf. Die Speichen 3.1, 3.2 verlaufen allerdings nicht gerade und spannen keine Ebene auf, sondern schließen einen spitzen Winkel ein, so dass der Schirmbezug 1 dachartig über dem Tragelement 2 aufgespannt wird.

In Fig. 14 ist ein System 207 gemäß einer achten Ausführungsvariante mit einem Schirm 110 schematisch dargestellt. Das System 207 weist einen geraden Mast 50 mit einem Standfuß 51 auf. Das Tragelement 2 des Schirms 110 ist ebenso gerade ausgebildet. Der Schieber 5 zum Öffnen bzw. Schließen des Schirms 110 ist am Tragelement 2 gelagert und kann wiederum über die Kurbel 56 bedient werden. Das Tragelement 2 ist wiederum über ein Gelenk 52 drehbar mit dem Mastschieber 54 am Mast 50 verbunden.

In Fig. 15 ist ein System 208 gemäß einer neunten Ausführungsvariante mit einem Schirm 111 schematisch dargestellt. Das System 208 verfügt wiederum über einen Mast 50 mit einem Standfuß 51. Das Tragelement 2 des Schirms 111 ist allerdings gegenüber den zuvor dargestellten Systemen 204-207 starr über einen Winkel 57 mit dem Mast 50 verbunden, so dass das Tragelement 2 im Wesentlichen horizontal vom vertikalen Tragelement 2 absteht. Bevorzugt weist das Tragelement 2 eine geringe Neigung gegenüber der Horizontalen auf, um ein Abfließen von Wasser zu ermöglichen.

Die Speichen 3.1, 3.2 des Schirms 111 stehen in einem geringen Anstellwinkel gegenüber dem Tragelement 2 ab. Hierdurch ergibt sich ein nahezu flacher Schirmbezug 1. Das Öffnen und Schließen des Schirms kann dabei wiederum über den mit der Kurbel 56 verbundenen Schieber 5 am Tragelement 2 erfolgen. Der Schieber 5 ist hierbei wiederum kinematisch mit der Kurbel 56 verbunden, wodurch eine komfortable Fernbedienung zum Öffnen und Schließen ermöglicht wird.

In Fig. 16 ist wiederum ein System 209 gemäß einer zehnten Ausführungsvariante mit einem Schirm 112 in einer teilweise aufgerissenen Ansicht gezeigt. Ebenso, wie zuvor für System 208 ausgeführt, ist das Tragelement 2 des Schirms 112 starr über einen Winkel 57 mit dem Mast 50 verbunden.

Das System 209 unterscheidet sich vom zuvor dargestellten System 208 lediglich darin, dass das Tragelement 2 des Schirms 112 eine Krümmung aufweist, und die Speichen 3.1, 3.2 in einem größeren Anstellwinkel gegenüber dem Tragelement abstehen und eine Ebene bilden, so dass sich wiederum ein dachförmiger Schirmbezug 1 ergibt.

Hinsichtlich der weiteren Merkmale wird auf die obige Beschreibung zum System 208 verwiesen.

In Fig. 17 ist ein System 210 gemäß einer elften Ausführungsvariante schematisch dargestellt, welches zwei Schirme 113, 114 umfasst, die um einen zentralen Mast 50 herum angeordnet sind.

Die Tragelemente 2 der Schirme 113, 114 sind dabei dreh- und kippbar über Gelenke 52 mit dem Mastschieber 54 verbunden, wobei die Tragelement 2 dabei in entgegengesetzte Richtungen um den Mast 50 herum ausgerichtet sind. So ist ein erster Schirm 113 nach links gerichtet und ein zweiter Schirm 114 gegenüberliegend nach rechts gerichtet. Der Mastschieber 54 ist am Mast 50 frei verschiebbar, womit die Höhe der Schirme 113, 114 angepasst werden kann.

Die Schirme 113, 114 sind spiegelsymmetrisch ausgeführt und über eine Stange 55 mit dem Mast 50 verbunden, um eine Höhenverstellung und/oder Verkippung der einzelnen Schirme 113, 114 zu ermöglichen.

Zum Öffnen bzw. Schließen der Schirme 113, 114 weisen diese jeweils wieder einen am Tragelement 2 geführten Schieber 5 auf. Zur Beschreibung des Öffnungs- und Schließmechanismus wird wiederum auf die obige Beschreibung anhand der Schirme 100 und 101 verwiesen.

Wie in der teilweise aufgerissenen Ansicht der Fig. 17 erkennbar ist, sind die Schieber 5 der Schirme 113, 114 jeweils getrennt bedienbar. Ein besonders flexibles System 210 wird somit ermöglicht, bei dem wahlweise ein oder zwei Schirme 113, 114 geöffnet werden können.

Am Mast 50 ist zudem zumindest eine zentrale Kurbel 56 vorgesehen, welche kinematisch mit den Schiebern 5 der Schirme 113, 114 verbunden ist, um ein komfortables Öffnen und Schließen der Schirme 113, 114 zu ermöglichen. Die Kurbel 56 kann dabei wahlweise mit den Schiebern 5 beider Schirme 113, 114 gekoppelt sein - beispielsweise mittels eines Seils oder eines Riemens - was in den Figuren jedoch nicht näher dargestellt wurde. Alternativ kann die Kurbel 56 auch wahlweise mit dem Schieber 5 des ersten Schirms 113 oder dem Schieber 5 des zweiten Schirms 114 verbunden werden, um ein getrenntes Öffnen bzw. Schließen der Schirme 113, 114 zu ermöglichen.

In Fig. 18 ist ein System 211 gemäß einer zwölften Ausführungsvariante in einer schematischen axonometrischen Ansicht gezeigt. Es wird auf die obigen Ausführungen zum System 210 in Fig. 17 verwiesen, welche ebenso in analoger Weise auf das System 211 anwendbar sind.

Das System 211 weist wiederum vier Schirme 115, 116, 117, 118 auf, welche im Uhrzeigersinn rund um den Mast 50 herum angeordnet sind, wobei die Tragelemente 2 der Schirme 115, 116, 117, 118 mit dem Mast 50 verbunden sind und zueinander jeweils einen Winkel von 90° einschließen. Die Schirmbezüge 1 aller Schirme 115, 116, 117, 118 bilden im geöffneten Zustand (bei Sicht von oben) somit eine vierblättrige Kleeblatt-Form. Die Schirmbezüge 1 sind dabei voneinander abgesetzt und auf die einzelnen Schirme 115, 116, 117, 118 begrenzt.

Die Schieber 5 aller vier Schirme 115, 116, 117, 118 sind - wie zuvor anhand Fig. 17 erwähnt - kinematisch mit Kurbeln 56 verbunden. Im gezeigten Ausführungsbeispiel ist jeweils pro Schirm 115, 116, 117, 118 eine Kurbel 56 vorgesehen, mit der der Schieber 5 des jeweiligen Schirms 115, 116, 117, 118 bedient werden kann. Ein getrenntes Öffnen bzw. Schließen der Schirme 115, 116, 117, 118 ist somit möglich, wodurch ein besonders flexibles System zum Schutz vor Witterungseinflüssen geschaffen werden kann, welches an die jeweiligen Gegebenheiten angepasst werden kann.

Gemäß einer weiteren Ausführungsvariante, welche in den Figuren jedoch nicht näher dargestellt wurde, können die Schirme 115, 116, 117, 118 auch gemeinsam durch eine Kurbel 56 geöffnet und geschlossen werden.

In den Fig. 19, 20 und 21 ist schließlich ein System 212 gemäß einer dreizehnten Ausführungsvariante in verschiedenen Ansichten gezeigt, welches analog zu den Systemen 210 und 211 in den Fig. 17 und 18 aufgebaut ist und 4 Schirme 119, 120, 121, 122 aufweist. Es wird somit wiederum auf die obigen Ausführungen zu den Systemen 210 und 211 in den Fig. 17 und 18 verwiesen, welche ebenso in analoger Weise auf das System 212 anwendbar sind.

Fig. 19 zeigt dabei eine Ansicht von der Unterseite auf das System 212, wobei die Tragelemente 2 und darauf gelagerten Schieber 5, sowie die mit den Speichen 3.1, 3.2 und den Schiebern 5 verbundenen Stangen 10.1, 10.2 der einzelnen Schirme 119, 120, 121, 122 sichtbar sind.

Fig. 20 zeigt eine seitliche Schnittansicht durch das System 212, bei dem die Mechanik des Systems 212, insbesondere die gelenkige Anbindung der Schirme 119, 120, 121 über Stangen 55 an der Oberseite des Masts 50, sichtbar ist.

Fig. 21 zeigt schließlich eine axonometrische Ansicht von oben auf das System 212 mit den vier Schirmen 119, 120, 121, 122, wobei die Schirmbezüge 1 der vier Schirme 119, 120, 121, 122 im geöffneten Zustand die Form eines vierblättrigen Kleeblatts einnehmen. Im Gegensatz zu den Schirmen 115, 116, 117, 118 des Systems 211 sind die Tragelemente der Schirme 119, 120, 121, 122 gerade ausgebildet und weisen im geöffneten Zustand leicht nach oben, so dass sich eine trichterartige Form ergibt.

Die vier Schirme 119, 120, 121, 122 sind im Uhrzeigersinn rund um den Mast 50 herum angeordnet, wobei die Tragelemente 2 einen Winkel von 90° zueinander einschließen.

Die gelenkige Anbindung der Schirme 119, 120, 121, 122 mittels Stangen 55 an der Oberseite des Masts 50 ermöglicht ein Verkippen der Schirme 119, 120, 121, 122 gegenüber der vertikalen Richtung. Insbesondere wird hierdurch ein Zusammenklappen des gesamten Systems 212 ermöglicht, indem der Mastschieber 54 von einer oberen (aufgespannten) Position in eine untere (zusammengeklappte) Position verlagert wird. Die Schirme 119, 120, 121, 122 klappen dann nach oben hin in eine am Mast 50 herum anliegende Stellung zusammen (wenn die einzelnen Schirme 119, 120, 121, 122 nicht mehr über ihre Schieber 5 aufgespannt sind, sondern ebenfalls in den geschlossenen Zustand gebracht werden).

Zudem sind die Schirmbezüge der vier Schirme 119, 120, 121, 122 miteinander verbunden, so dass sich ein einzelner zusammenhängender Schirmbezug 1 über alle Schirme 119, 120, 121, 122 spannt und eine geschlossene Schirmfläche bildet. Zentral um den Mast 50 herum kann die Schirmfläche zudem eine Aussparung aufweisen, beispielsweise um ein Abfließen von Regenwasser zu ermöglichen.

Zum Öffnen und Schließen der Schirme 119, 120, 121, 122 sind die Schieber 5 wieder über eine Kurbel 56 bedienbar.

Gemäß einer Ausführungsvariante, welche in den Figuren nicht näher dargestellt wurde, können die Schieber 5 und der Mastschieber 54 bzw. die Stangen 55 mechanisch gekoppelt sein, so dass beim Öffnen oder Schließen des Systems 212 durch Verlagerung des Mastschiebers 54 ebenso ein Öffnen bzw. Schließen der einzelnen Schirme 119, 120, 121, 122 gemeinsam erfolgt.

### Bezugszeichenliste

- 1: Schirmbezug
- 2: Tragelement
- 3.1: Erste Speiche
- 3.2: Zweite Speiche
- 4: Zentralführung
- 5: Schieber
- 6: Oberseite
- 7: Gelenk
- 8: Drehachse
- 9: Winkel
- 10.1: Erste Stange
- 10.2: Zweite Stange
- 11: Geschlossener Zustand
- 12: Geöffneter Zustand
- 13: Erste Position
- 14: Zweite Position
- 15.1: Erste Randführung
- 15.2: Zweite Randführung
- 16: Rand des Schirmbezugs
- 17: Unterseite
- 18: Abstandshalter
- 19: Freie Kante des Schirmbezugs
- 20: Freier Bereich der Speiche
- 21: Rückhaltemittel
- 22: T-Nut
- 23: Feststellschraube
- 24: Kugelgelenk
- 25: Anstellwinkel
- 50: Mast
- 51: Standfuß
- 52: Gelenk
- 53: Gemeinsames Tragelement
- 54: Mastschieber
- 55: Stange
- 56: Kurbel
- 100 bis 122: Schirm (gemäß unterschiedlichen Ausführungsvarianten)
- 200 bis 212: System (gemäß unterschiedlichen Ausführungsvarianten)

## Patentansprüche

1. Schirm, insbesondere Flachschirm, aufweisend einen Schirmbezug (1) zum Schutz vor Witterungseinflüssen, ein Tragelement (2) mit einer Zentralführung (4) und einem an der Zentralführung (4) verschiebbar gelagerten Schieber (5), welcher von einer ersten Position (13) in eine zweite Position (14) verlagert werden kann und dabei der Schirm (100 - 122) von einem geschlossenen Zustand (11) in einen geöffneten Zustand (12) überführt wird, eine mit dem Tragelement (2) gelenkig verbundene schwenkbare erste Speiche (3.1) und eine mit der ersten Speiche (3.1) und dem Schieber (5) verbundene erste Stange (10.1), **dadurch gekennzeichnet, dass** der Schirmbezug (1) zumindest eine erste Randführung (15.1) aufweist, in welcher die erste Speiche (3.1) entlang ihrer Längsrichtung verschiebbar geführt ist.

2. Schirm gemäß Anspruch 1, **dadurch gekennzeichnet, dass** die erste Speiche (3.1) an ihrem unteren Ende einen freien Bereich (20) aufweist, welcher im geschlossenen Zustand (11) des Schirms (100 - 122) aus dem unteren Ende der ersten Randführung (15.1) herausragt, und wobei insbesondere sich der freie Bereich (20) der ersten Speiche (3.1) im geöffneten Zustand (12) des Schirms (100 - 122) innerhalb der ersten Randführung (15.1) befindet.

3. Schirm gemäß Anspruch 1 oder 2, **dadurch gekennzeichnet, dass** die erste Speiche (3.1)
- an ihrem unteren Ende ein Rückhaltemittel (21) aufweist, und/oder
- im geöffneten Zustand (12) des Schirms (100 - 122) entlang ihrer Längsrichtung einem gekrümmten Kurvenverlauf folgt und im geschlossenen Zustand (11) des Schirms (100 - 122) im Wesentlichen einer Geraden folgt, und/oder
- über ein Gelenk (7) mit einem oberen Ende (6) des Tragelements (2) verbunden ist, wobei insbesondere das Gelenk (7) ein ebenes Drehgelenk ist, und/oder
- als elastischer Stab ausgebildet ist.

4. Schirm gemäß einem der Ansprüche 1 bis 3, **dadurch gekennzeichnet, dass** die erste Randführung (15.1) als Führungstunnel oder -schlauch im Schirmbezug (1) ausgebildet ist.

5. Schirm gemäß einem der Ansprüche 1 bis 4, **dadurch gekennzeichnet, dass** das untere Ende der ersten Randführung (15.1) über einen ersten Abstandshalter (18) mit dem Tragelement (2) verbunden ist, welcher insbesondere durch eine freie Kante (19) des Schirmbezugs (1) ausgebildet ist.

6. Schirm gemäß einem der Ansprüche 1 bis 5, **dadurch gekennzeichnet, dass** der Schirmbezug (1) und die erste Randführung (15.1) im Bereich der Verbindung zwischen erstem Stab (10.1) und erster Speiche (3.1) eine Aussparung (26) aufweist.

7. Schirm gemäß einem der Ansprüche 1 bis 6, **dadurch gekennzeichnet, dass** die erste Stange (10.1) jeweils über ein Gelenk (24) mit der ersten Speiche (3.1) und dem Schieber (5) verbunden ist.

8. Schirm gemäß einem der Ansprüche 1 bis 7, **dadurch gekennzeichnet, dass** der Schirm (100 - 122) eine mit dem Tragelement (2) verbundene zweite Speiche (3.2) und eine mit der zweiten Speiche (3.2) und dem Schieber (5) verbundene zweite Stange (10.2) aufweist, wobei der Schirmbezug (1) eine zweite Randführung (15.2) aufweist, in welcher die zweite Speiche (3.2) entlang ihrer Längsrichtung verschiebbar geführt ist, und wobei insbesondere
- die erste Speiche (3.1) und die zweite Speiche (3.2) spiegelsymmetrisch zueinander um das Tragelement (2) angeordnet sind, und/oder
- die erste Speiche (3.1) und die zweite Speiche (3.2) gegenüber dem Tragelement (2) den gleichen Anstellwinkel (25) aufweisen, und/oder
- die Rotationsachsen (8) des Gelenks (7) zwischen erster Speiche (3.1) und Tragelement (2) und/oder zwischen zweiter Speiche (3.2) und Tragelement (2) um den Anstellwinkel (25) gegenüber der Längserstreckung (27) des Tragelements (2) an seiner Oberseite (6) verkippt sind, und/oder
- der Schirmbezug (1) sich zwischen der ersten Speiche (3.1) und der zweiten Speiche (3.2) erstreckt.

9. Schirm gemäß einem der Ansprüche 1 bis 8, **dadurch gekennzeichnet, dass** das Tragelement (2) entlang seiner Längsrichtung gekrümmt verläuft.

10. System umfassend zumindest einen Schirm (102, 103, 104, 105, 107, 108, 109, 110, 111, 112, 113, 115, 119) gemäß einem der Ansprüche 1 bis 9 und einen Mast (50), wobei das Tragelement (2) des Schirms (102 - 122), insbesondere drehbar und/oder schwenkbar, mit dem Mast (50) verbunden ist.

11. System gemäß Anspruch 10, **dadurch gekennzeichnet, dass** der Mast (50) einen Mastschieber (54) aufweist, welcher über eine Stange (55) mit dem Schieber (5) des Schirms (102, 103, 104, 105, 107, 108, 109, 110, 111, 112, 113, 115, 119) verbunden ist, wobei durch Verschieben des Mastschiebers (54) am Mast (50), der Schieber (5) in der Zentralführung (4) des Schirms (102, 103, 104, 105, 107, 108, 109, 110, 111, 112, 113, 115, 119) von der ersten Position (13) in die zweite Position (14) verlagerbar ist.

12. System gemäß Anspruch 10 oder 11, **dadurch gekennzeichnet, dass** das System (200 - 212) zumindest einen weiteren Schirm (106, 114, 116, 117, 118, 120, 121, 122) gemäß einem der Ansprüche 1 bis 9 umfasst, wobei das Tragelement (2) des weiteren Schirms (106, 114, 116, 117, 118, 120, 121, 122) mit dem Mast (50) verbunden ist.

13. System gemäß Anspruch 12, **dadurch gekennzeichnet, dass** der Mast (50) und/oder die Tragelemente (2) des Schirms (102, 103, 104, 105, 107, 108, 109, 110, 111, 112, 113, 115, 119) und des weiteren Schirms (106, 114, 116, 117, 118, 120, 121, 122) einstückig ausgebildet sind.

14. Verwendung eines Schirms (102 - 122) gemäß einem der Ansprüche 1 bis 9 als Sonnenschutz, als vertikaler Sonnenschutz, als Sonnensegel, als Windschutz, als Regenschutz oder als Werbefahne.

15. Verwendung eines Systems (200 - 212) gemäß einem der Ansprüche 10 bis 13 als Sonnenschutz, als vertikaler Sonnenschutz, als Sonnensegel, als Windschutz, als Regenschutz oder als Werbefahne.

## Claims

1. Parasol, in particular a flat parasol, having a parasol cover (1) for protection against the influences of the weather, a support element (2) with a central guide (4) and a slider (5), displaceably mounted on the central guide (4) being displaceable from a first position (13) into a second position (14) thereby transferring the parasol (100 - 122) from a closed state (11) into an open state (12), a pivotable first spoke (3.1) hingedly connected to the support element (2) and a first rod (10.1) connected to the first spoke (3.1) and the slider (5), **characterized in that** the parasol cover (1) has at least one first edge guide (15.1) in which the first spoke (3.1) is guided displaceably along its longitudinal direction.

2. Parasol according to claim 1, **characterized in that** the first spoke (3.1) has a loose portion (20) at its lower end which projects out of the lower end of the first edge guide (15.1) in the closed state (11) of the parasol (100 - 122), and wherein in particular the loose portion (20) of the first spoke (3.1) is located within the first edge guide (15.1) in the open state (12) of the parasol (100 - 122).

3. Parasol according to claim 1 or 2, **characterized in that** the first spoke (3.1)
- has a retaining means (21) at its lower end, and/or
- follows a curved path along its longitudinal direction in the open state (12) of the parasol (100 - 122) and follows an essentially straight line in the closed state (11) of the parasol (100 - 122), and/or
- is connected to an upper end (6) of the support element (2) via a joint (7), the joint (7) in particular being a flat rotary joint, and/or
- is designed as an elastic rod.

4. Parasol according to one of claims 1 to 3, **characterized in that** the first edge guide (15.1) is designed as a guide tunnel or guide tube in the parasol cover (1).

5. Parasol according to one of claims 1 to 4, **characterized in that** the lower end of the first edge guide (15.1) is connected to the support element (2) via a first spacer (18), which is formed in particular by a free edge (19) of the parasol cover (1).

6. Parasol according to one of claims 1 to 5, **characterized in that** the parasol cover (1) and the first edge guide (15.1) have a recess (26) in the region of the connection between the first rod (10.1) and the first spoke (3.1).

7. Parasol according to one of claims 1 to 6, **characterized in that** the first rod (10.1) is connected to the first spoke (3.1) and the slider (5) via a joint (24) in each case.

8. Parasol according to one of claims 1 to 7, **characterized in that** the parasol (100 - 122) has a second spoke (3.2) connected to the support element (2) and a second rod (10.2) connected to the second spoke (3.2) and the slider (5), wherein the parasol cover (1) has a second edge guide (15.2) in which the second spoke (3.2) is guided displaceably along its longitudinal direction, and wherein in particular
- the first spoke (3.1) and the second spoke (3.2) are arranged mirror-symmetrically to one another around the support element (2), and/or
- the first spoke (3.1) and the second spoke (3.2) have the same angle of attack (25) relative to the support element (2), and/or
- the axes of rotation (8) of the joint (7) between the first spoke (3.1) and the support element (2) and/or between the second spoke (3.2) and the support element (2) are tilted by the angle of attack (25) relative to the longitudinal extension (27) of the support element (2) on its upper side (6), and/or
- the parasol cover (1) extends between the first spoke (3.1) and the second spoke (3.2).

9. Parasol according to one of claims 1 to 8, **characterized in that** the support element (2) is curved along its longitudinal direction.

10. System comprising at least one parasol (102, 103, 104, 105, 107, 108, 109, 110, 111, 112, 113, 115, 119) according to one of claims 1 to 9 and a mast (50), wherein the support element (2) of the parasol (102 - 122) is connected to the mast (50), in particular rotatably and/or pivotably.

11. System according to claim 10, **characterized in that** the mast (50) has a mast slider (54) which is connected to the slider (5) of the parasol (102, 103, 104, 105, 107, 108, 109, 110, 111, 112, 113, 115, 119) via a rod (55), wherein the slider (5) in the central guide (4) of the parasol (102, 103, 104, 105, 107, 108, 109, 110, 111, 112, 113, 115, 119) can be displaced from the first position (13) into the second position (14) by displacing the mast slider (54) on the mast (50).

12. System according to claim 10 or 11, **characterized in that** the system (200 - 212) comprises at least one further parasol (106, 114, 116, 117, 118, 120, 121, 122) according to any one of claims 1 to 9, wherein the support element (2) of the further parasol (106, 114, 116, 117, 118, 120, 121, 122) is connected to the mast (50).

13. System according to claim 12, **characterized in that** the mast (50) and/or the support elements (2) of the parasol (102, 103, 104, 105, 107, 108, 109, 110, 111, 112, 113, 115, 119) and of the further parasol (106, 114, 116, 117, 118, 120, 121, 122) are formed in one piece.

14. Use of a parasol (102 - 122) according to any one of claims 1 to 9 as a sunshade, as a vertical sunshade, as a sun sail, as a windbreak, as a rain screen or as an advertising banner.

15. Use of a system (200 - 212) according to any one of claims 10 to 13 as a sunshade, as a vertical sunshade, as a sun sail, as a windbreak, as a rain screen or as an advertising banner.

## Revendications

1. Parasol, en particulier parasol plat, présentant un revêtement de parasol (1) pour la protection contre les intempéries, un élément porteur (2) avec un guidage central (4) et un coulisseau (5) logé de manière coulissante sur le guidage central (4), lequel peut être déplacé d'une première position (13) dans une deuxième position (14) et le parasol (100 - 122) est alors transféré d'un état fermé (11) dans un état ouvert (12), une première rayon (3.1) et une première tige (10.1) reliée au premier rayon (3.1) et au coulisseau (5), **caractérisé en ce que** le revêtement de parasol (1) présente au moins un premier guide de bord (15.1) dans lequel le premier rayon (3.1) est guidé de manière coulissante le long de sa direction longitudinale.

2. Parasol selon la revendication 1, **caractérisé en ce que** le premier rayon (3.1) présente à son extrémité inférieure une zone libre (20) qui, à l'état fermé (11) du parasol (100 - 122), dépasse de l'extrémité inférieure du premier guide de bord (15.1), et où en particulier la zone libre (20) du premier rayon (3.1) se trouve à l'intérieur du premier guide de bord (15.1) à l'état ouvert (12) du parasol (100 - 122).

3. Parasol selon la revendication 1 ou 2, **caractérisé en ce que** le premier rayon (3.1)
- présente à son extrémité inférieure un moyen de retenue (21), et/ou
- suit une courbe incurvée le long de sa direction longitudinale lorsque le parasol (100 - 122) est à l'état ouvert (12) et suit sensiblement une ligne droite lorsque le parasol (100 - 122) est à l'état fermé (11), et/ou
- est relié par une articulation (7) à une extrémité supérieure (6) de l'élément porteur (2), l'articulation (7) étant en particulier une articulation tournante plane, et/ou
- est conçu comme une tige élastique.

4. Parasol selon l'une des revendications 1 à 3, **caractérisé en ce que** le premier guide de bord (15.1) est réalisé sous la forme d'un tunnel ou d'un tuyau de guidage dans le revêtement du parasol (1).

5. Parasol selon l'une des revendications 1 à 4, **caractérisé en ce que** l'extrémité inférieure du premier guide de bord (15.1) est reliée à l'élément porteur (2) par l'intermédiaire d'une première entretoise (18), qui est en particulier formée par un bord libre (19) de la revêtement du parasol (1).

6. Parasol selon l'une des revendications 1 à 5, **caractérisé en ce que** le revêtement du parasol (1) et le premier guide de bord (15.1) présentent un évidement (26) dans la zone de la liaison entre la première tige (10.1) et le premier rayon (3.1).

7. Parasol selon l'une des revendications 1 à 6, **caractérisé en ce que** la première tige (10.1) est reliée respectivement par une articulation (24) au premier rayon (3.1) et au coulisseau (5).

8. Parasol selon l'une des revendications 1 à 7, **caractérisé en ce que** le parasol (100 - 122) présente une deuxième rayon (3.2) reliée à l'élément porteur (2) et une deuxième tige (10.2) reliée au deuxième rayon (3.2) et au coulisseau (5), le revêtement du parasol (1) présentant un deuxième guidage de bord (15.2) dans lequel le deuxième rayon (3.2) est guidé de manière à pouvoir coulisser le long de sa direction longitudinale, et en particulier dans lequel
- le premier rayon (3.1) et le deuxième rayon (3.2) sont disposés de manière symétrique l'un par rapport à l'autre autour de l'élément porteur (2), et/ou
- le premier rayon (3.1) et le deuxième rayon (3.2) présentent le même angle d'attaque (25) par rapport à l'élément porteur (2), et/ou
- les axes de rotation (8) de l'articulation (7) entre le premier rayon (3.1) et l'élément porteur (2) et/ou entre le deuxième rayon (3.2) et l'élément porteur (2) sont basculés de l'angle d'attaque (25) par rapport à l'extension longitudinale (27) de l'élément porteur (2) sur sa face supérieure (6), et/ou
- le revêtement du parasol (1) s'étend entre le premier rayon (3.1) et le deuxième rayon (3.2).

9. Parasol selon l'une des revendications 1 à 8, **caractérisé en ce que** l'élément porteur (2) s'étend de manière incurvée le long de sa direction longitudinale.

10. Système comprenant au moins un parasol (102, 103, 104, 105, 107, 108, 109, 110, 111, 112, 113, 115, 119) selon l'une des revendications 1 à 9 et un mât (50), l'élément porteur (2) du parasol (102 - 122) étant relié, notamment de manière rotative et/ou pivotante, au mât (50).

11. Système selon la revendication 10, **caractérisé en ce que** le mât (50) comprend un coulisseau de mât (54) qui est relié au coulisseau (5) du parasol (102, 103, 104, 105, 107, 108, 109, 110, 111, 112, 113, 115, 119) par une tige (55), dans lequel, en déplaçant le coulisseau de mât (54) sur le mât (50), le coulisseau (5) peut être déplacé dans le guidage central (4) du parasol (102, 103, 104, 105, 107, 108, 109, 110, 111, 112, 113, 115, 119) de la première position (13) à la deuxième position (14).

12. Système selon la revendication 10 ou 11, **caractérisé en ce que** le système (200-212) comprend au moins un autre parasol (106, 114, 116, 117, 118, 120, 121, 122) selon l'une quelconque des revendications 1 à 9, l'élément porteur (2) dudit autre parasol (106, 114, 116, 117, 118, 120, 121, 122) étant relié au mât (50).

13. Système selon la revendication 12, **caractérisé en ce que** le mât (50) et/ou les éléments porteurs (2) du parasol (102, 103, 104, 105, 107, 108, 109, 110, 111, 112, 113, 115, 119) et de l'autre parasol (106, 114, 116, 117, 118, 120, 121, 122) sont formés en une seule pièce.

14. Utilisation d'un parasol (102 - 122) selon l'une quelconque des revendications 1 à 9 comme pare-soleil, comme pare-soleil vertical, comme voile solaire, comme pare-vent, comme pare-pluie ou comme drapeau publicitaire.

15. Utilisation d'un système (200-212) selon l'une quelconque des revendications 10 à 13 comme pare-soleil, pare-soleil vertical, voile d'ombrage, pare-vent, pare-pluie ou drapeau publicitaire.
